# EUROPÄISCHE PATENTSCHRIFT

(11) **EP 0 103 050 B1**
(45) Veröffentlichungstag und Bekanntmachung des Hinweises auf die Patenterteilung: **10.12.1986**
(21) Anmeldenummer: 82111883.3
(22) Anmeldetag: 21.12.1982
(51) Int. Cl.: B65D 41/34

(54) **Verschlusskappe, insbesondere für flaschenartige Behälter, mit einem Originalitätssicherungselement**
Closure cap for bottles comprising a tamper-proof element
Capuchon de fermeture pour bouteille muni d'un élément de garantie

(30) Priorität: 11.09.1982 DE 3233805
(43) Veröffentlichungstag der Anmeldung: 21.03.1984
(73) Patentinhaber: Heinlein, Hans, D-8801 Schillingsfürst (DE)
(72) Erfinder: Heinlein, Hans, D-8801 Schillingsfürst (DE)
(74) Vertreter: Hafner, Dieter, Dr. Dipl.-Phys.

## Beschreibung

Die Erfindung betrifft eine Verschlusskappe, insbesondere für flaschenartige Behälter, mit einem Originalitätssicherungselement, das durch Abreissstege mit einem Kappenteil verbunden ist und nach erstmaliger Öffnung des Verschlusses durch Abreissen der Abreissstege am Behälter verbleibt.

Es besteht oft das Bedürfnis, feststellen zu können, ob ein Behälter, beispielsweise für flüssige Arzneimittel, Tabletten oder dergleichen geöffnet wurde. Zu diesem Zweck sind bereits eine Vielzahl von Originalitätssicherungs-Verschlüssen bekannt. Im Prinzip ist dabei stets ein Originalitätssicherungselement vorgesehen, welches im ursprünglichen Zustand der Verschlusskappe fest mit den übrigen Teilen der Kappe verbunden ist und beim erstmaligen Abschrauben der Kappe vom zugehörigen Behälter an Sollbruchstellen abgetrennt wird. In den meisten Fällen ist dabei eine Wandstärkenverringerung oder ein Durchschnitt durch die Kappenwand vorgesehen, wobei achsparallele oder radiale Abreissstege bestehen bleiben (DE-A-27 04 461).

Ähnliche Verschlusskappen sind bekannt aus DE-A-19 55 047, FR-A-1 536 459 und FR-A-1 581 775. Bei diesen Originalitätsverschlüssen sind zwischen einer eigentlichen Kappe und einem Originalitäts-Sicherungsring in Abständen über den Umfang verteilt verschiedenartige Vorsprünge vorgesehen. Diese Vorsprünge sollen beim Abschrauben des Verschlusses von einer Flasche das Abreissen von Verbindungsstegen ermöglichen, während sie beim Aufschrauben beispielsweise mit Hilfe einer Verschliessvorrichtung, jeweils den anderen Teil mitnehmen und dadurch ein Abreissen der Verbindungsstege verhindern. Diese Vorsprünge sind bei den bekannten Originalitäts-Sicherungsverschlüssen kompliziert geformt und Bedingen ein entsprechend kompliziertes Werkzeug bei der Herstellung dieser Schraubkappen.

Die Verschlusskappen werden auf die zugehörigen Behälter mit Hilfe von Verschliessmaschienen aufgebracht, welche die Verschlusskappe umfassende Schliessköpfe aufweisen, die bei entsprechender Verdrehung die Verschlusskappe auf den Behälter aufdrücken oder aufschrauben, d.h. den Behälterverschliessen.

Die Sollbruchstellen bzw. Abreissstege müssen dazu eine derartige Festigkeit aufweisen, da sie den Krafteinwirkungen während des Verschlussvorganges (Aufschraubvorganges) standhalten. Andernfalls würde eine Trennung zwischen Verschlusskappe und Originalitätssicherungselement bereits beim Verschliessen des Behälters stattfinden und nicht erst beim erstmaligen Öffnen.

In neuer Zeit sind Verschliessmaschinen bekannt geworden, die mit stark erhöhter Umdrehungszahl arbeiten. Dadurch werden die an den Sollbruchstellen bzw. Abreissstegen wirkenden Kräfte (Drehmomente) stark erhöht, so dass die bisher bekannten Verschlusskappen mit Originalitätssicherung auf derartigen Verschliessmaschinen nicht verarbeitet werden können.

Der Erfindung liegt daher die Aufgabe zugrunde, eine Verschlusskappe mit Originalitätssicherungselement zu schaffen, die auch bei grossen Drehzahlen der Verschliessmaschinen den Verschliess- (Aufschraub-)Vorgang unbeschädigt überstehen.

Diese Aufgabe wird nach der Erfindung dadurch gelöst, dass eine das Originalitätssicherungselement vom Kappenteil trennende Schnittfuge über ihren gesamten Umfang ununterbrochen periodisch abwechselnde Abschnitte aufweist und dass zwischen Originalitätssicherungselement und Kappenteil nach innen ragende Abrissstege im Kappenmantel angeordnet sind, wobei die ineinandergreifenden Abschnitte als Mitnehmer beim Verschliessen dienen.

Durch die erfindungsgemässe Ausbildung wird erreicht, dass durch die einzelnen Abschnitte beim Aufbringen des Verschlusses (Aufschrauben auf den Behälter) ein Mitnahmeeffekt der einzelnen Abschnitte untereinander auftritt, so dass die Abrissstege nicht über ihre Reissfestigkeit hinaus belastet werden.

Die Erfindung lässt sich in verschiedenen Ausführungsformen realisieren.

Gemäss einem ersten Ausführungsbeispiel ist die Schnittfuge wellenförmig ausgebildet.

Besonders zweckmässig ist es, nach einem weiteren Ausführungsbeispiel der Erfindung, wenn die Schnittfuge sägezahnartige Abschnitte aufweist. Durch die dreieckförmige Gestaltung der Abschnitte wird in einer Drehrichtung der Mitnahmeeffekt und in der anderen Drehrichtung ein Gleiteffekt bewirkt.

Besonders zweckmässig ist bei diesem Ausführungsbeispiel, wenn die sägezahnartigen Abschnitte der Schnittfuge in Aufschraubrichtung je eine steile Vorderflanke aufweisen, an die sich eine flache, abfallende Flanke anschliesst.

Bei diesem Ausführungsbeispiel wird beim Aufschrauben der Kappe auf den Behälter durch die steile Vorderflanke der sägezahnartigen Abschnitte eine feste Mitnahme des Originalitätssicherungselementes erzielt, während beim Abschrauben (Öffnen des Verschlusses) die flachen Flanken aneinandergleiten und somit eine Vergrösserung der axialen Länge der Verschlusskappe bewirken, die zu einer Dehnung der Abrissstege und schliesslich zum Abreissen der Stege führt.

Nach einem weiteren Ausführungsbeispiel der Erfindung sind die abwechselnden Abschnitte der Schnittfuge als viereckige (quadratische oder rechteckige) Abschnitte ausgebildet. Auch hier bewirkt wieder die achsparallele Vorderkante der Abschnitte einen festen Mitnahmeeffekt beim Aufbringen der Verschlusskappe auf den Behälter.

In noch weiterer Abwandlung der Erfindung kann die Schnittfuge aus halbtrapezartigen Abschnitten bestehen. Dabei ist es vorteilhaft, wenn die halbtrapezartigen Abschnitte je eine achsparallele Vorderkante und eine schrägabfallende Hinterkante in Bezug auf die Drehrichtung aufweisen. Durch diese Ausbildung wird auch hier erreicht, dass die achsparallelen Vorderkanten eine feste Mitnahme-Verbindung beim Auf- schraub-(Verschluss-)Vorgang bewirken, während beim Abdrehen (Öffnen des Verschlusses) ein Gleiten auf den schrägabfallenden Hinterkanten und somit eine zwangsweise Vergrösserung der axialen Länge bis zum Abreissen der Abreissstege stattfindet.

Anstelle der halbtrapezartigen Abschnitte können auch, nach einem weiteren Ausführungsbeispiel der Erfindung, trapezartige Abschnitte vorgesehen sein.

Weitere Einzelheiten, Merkmale und Vorteile der Erfindung werden anhand der Zeichnung näher erläutert, die schematisch Ausführungsbeispiele darstellt. Dabei zeigt:
Fig. 1 in Seitenansicht schematisch ein erstes Ausführungsbeispiel mit wellenartiger Schnittfuge,
Fig. 2 einen Schnitt durch ein Ausführungsbeispiel gemäss Fig. 1,
Fig. 3 ein Ausführungsbeispiel mit sägezahnartiger Schnittfuge,
Fig. 4 ein Ausführungsbeispiel mit rechteckiger (quadratischer) Ausbildung der Schnittfuge,
Fig. 5 ein noch weiteres Ausführungsbeispiel mit halbtrapezartigen Zacken, und
Fig. 6 ein noch weiteres Ausführungsbeispiel mit trapezartiger Schnittfuge.

In Fig. 1 ist ein Ausführungsbeispiel einer erfindungsgemässen Kappe 1 dargestellt, wobei ein Originalitätssicherungselement 3 mit einem oberen Kappenteil 2 über eine, in Form einer Welle 17 ausgeführten, Schnittfuge 5 verbunden ist. Die Wellenform 17 kann dabei, wie dargestellt, sinusförmig verlaufen oder auch aus (nicht dargestellten) einseitigen Halbwellen gebildet sein.

Die Fig. 2 zeigt das Ausführungsbeispiel gemäss Fig. 1 im Schnitt, wobei die Kappe 1 in der linken Hälfte als Aufsteckkappe ausgebildet ist, die auf einen zugehörigen Mund eines flaschenartigen Behälters aufgeklemmt wird. In der rechten Hälfte der Fig. 2 ist ein abgewandeltes Ausführungsbeispiel dargestellt, bei dem die Verschlusskappe 1 ein Innengewinde 7 zur Verbindung mit einem Aussengewinde am zugehörigen flaschenartigen Behälter aufweist.

Bei der schematischen Darstellung in Fig. 2 ist angedeutet, dass im Bereich der Schnittfuge 5, durch entsprechende Ausbildung des zugehörigen Schnittwerkzeuges nach innen ragende Abreissstege 4 bzw. von der Schnittfuge 5 ausgelassene Wandteile vorgesehen sind. Durch entsprechende Ausbildung des Schnittwerkzeuges kann erreicht werden, dass die Stege 4 durch in das Innere der Kappe 1 gedrückte Wandteile gebildet werden.

Beim Ausführungsbeispiel gemäss Fig. 3 weist die Schnittfuge 5 sägezahnartige Abschnitte 8 auf. Die Ausbildung ist dabei vorzugsweise derart getroffen, dass die sägezahnartigen Abschnitte 8 in Bezug auf die Aufschraubrichtung gemäss Pfeil A, eine steile, im wesentlichen achsparallele, Vorderflanke 9 aufweisen, an die sich eine flache abfallende Flanke 10 anschliesst. Dadurch wird erreicht, dass die Vorderflanke 9 des oberen sägezahnartigen Abschnittes des Kappenteiles 2 auf den entsprechenden achsparallelen Abschnitt des unteren Sägezahns des Originalitätssicherungselementes 3 einen Mitnahmeeffekt ausübt. Beim Öffnen des Verschlusses, d.h. beim Abdrehen der Kappe 2 vom Behälter, gleiten die jeweiligen flachen Flanken 9 aneinander, sodass eine Vergrösserung der axialen Länge zwischen Oberteil der Kappe 1 und unterer Kante des Originalitätssicherungselementes 3 auftritt, wodurch die Abreissstege 4 soweit gedehnt werden, dass sie in erwünschter Weise abreissen. Der Originalitätssicherungsteil 3 verbleibt dann am Behälter, auch wenn der Kappenteil 2 abgeschraubt (der Behälter geöffnet) wird.

In Fig. 4 ist ein vereinfachtes Ausführungsbeispiel dargestellt, bei dem die Schnittfuge 5 in Form regelmässiger Vierecke (Quadrate oder Rechtecke) 11 ausgebildet ist. Der Mitnahmeeffekt der achsparallelen Vorderkanten ist dabei gleichartig, wie bei dem Ausführungsbeispiel gemäss Fig. 3, während zum Rückdrehen bzw. Abreissen des Originalitätselementes 3 erheblich grössere Kräfte erforderlich sind als bei den sägezahnartigen Abschnitten 8, 9, 10 des Ausführungsbeispiels gemäss Fig. 3.

In Fig. 5 ist ein noch weiteres Ausführungsbeispiel dargestellt, bei dem die Abschnitte der Schnittfuge 5 als halbtrapezartige Abschnitte ausgebildet sind, vorzugsweise mit einer steilen bzw. achsparallelen vorderen Kante 13 in Bezug auf die Drehrichtung des Pfeiles B. Auch hier erfolgt ein Mitnahmeeffekt der steilen Vorderkanten der halbtrapezartigen Abschnitte 12 des oberen Kappenteiles 2 in Aufschraub-(Verschliess)-Richtung auf die entsprechenden senkrechten Teile der halbtrapezartigen Abschnitte 13 des Originalitätssicherungselementes 3. Das Öffnen (Abschrauben) der Verschlusskappe 1 wird durch das Gleiten der schrägen Hinterkanten 14 aneinander erleichtert.

Schliesslich ist in Fig. 6 noch ein vereinfachtes Ausführungsbeispiel analog zum Ausführungsbeispiel der Fig. 5 dargestellt, bei dem die Schnittfuge 5 in Form regelmässiger trapezartiger Abschnitte 15 ausgebildet ist.

Die erfindungsgemässe Ausbildung der Schnittfuge 5 ist unabhängig von der übrigen Ausbildung der Kappe 1. Beispielsweise ist in Fig. 1 eine Kappe mit Greifrippen 16 dargestellt. Die Kappe 1 kann innenseitig mit Dichtungselementen versehen sein. Ferner kann die Kappe 1 auch für Pipettier-Flaschen ausgebildet sein, mit einem den oberen Kappenboden durchgreifenden Pipettierelement. Der Kappenteil 2 kann kegelförmig oder abgestuft ausgebildet sein.

### Bezugszeichenliste

1 Kappe
2 oberer Kappenteil
3 Originalitätssicherungselement
4 Abreisssteg

Bezugszeichenliste
5 Schnittfuge
6 Kappenmantel
7 Gewinde
8 sägezahnartigerAbschnitt
9 steile Vorderflanke
10 flache Flanke
11 quadratischer Abschnitt
12 halbtrapezartiger Abschnitt
13 achsparallele Vorderkante
14 schräge Hinterkante
15 trapezartiger Abschnitt
16 Greifrippe
17 wellenförmige Schnittfuge

## Patentansprüche

1. Verschlusskappe, insbesondere für flaschenartige Behälter, mit einem Originalitätssicherungselement (3), das durch Abreisstege (4) mit einem Kappenteil (2) verbunden ist und nach erstmaliger Öffnung des Verschlusses durch Abreissen der Abreissstege (4) am Behälter verbleibt, dadurch gekennzeichnet, dass eine das Originalitätssicherungselement (3) vom Kappenteil (2) trennende Schnittfuge (5) über ihren gesamten Umfang ununterbrochen periodisch abwechselnde Abschnitt (8, 11, 12, 15, 17) aufweist und dass zwischen Originalitätssicherungselement (3) und Kappenteil (2) nach innen ragende Abrissstege (4) im Kappenmantel (6) angeordnet sind, wobei die ineinandergreifenden Abschnitte als Mitnehmer beim Verschliessen dienen.

2. Kappe nach Anspruch 1, dadurch gekennzeichnet, dass die Schnittfuge (17) wellenförmig ausgebildet ist.

3. Kappe nach Anspruch 1, dadurch gekennzeichnet, dass die Schnittfuge (5) sägezahnartige Abschnitte (8) aufweist.

4. Kappe nach Anspruch 1, dadurch gekennzeichnet, dass die sägezahnartigen Abschnitte (8) der Schnittfuge (5) in Aufschraubrichtung je eine steile Vorderflanke (9) aufweisen an die sich eine flache abfallende Flanke (10) anschliesst.

5. Kappe nach Anspruch 1, dadurch gekennzeichnet, dass die abwechselnden Abschnitte der Schnittfuge (5) als viereckige (quadratische oder rechteckige) Abschnitte (11) ausgebildet sind.

6. Kappe nach Anspruch 1, dadurch gekennzeichnet, dass die Schnittfuge (5) aus halbtrapezartigen Abschnitten (12) gebildet ist.

7. Kappe nach Anspruch 6, dadurch gekennzeichnet, dass die halbtrapezartigen Abschnitte (12) je eine achsparallele Vorderkante (13) und eine schräg abfallende Hinterachse (14) in Bezug auf die Drehrichtung aufweisen.

8. Kappe nach Anspruch 1, dadurch gekennzeichnet, dass die Schnittfuge (5) aus trapezartigen Abschnitten (15) besteht.

## Revendications

1. Capuchon de fermeture, en particulier pour récipients similaires à des bouteilles, comportant un élément assurant l'authenticité (3), qui est relié par des filets d'arrachement (4) à une partie de capuchon (2) et qui, après une première ouverture du bouchage par arrachement des filets d'arrachement (4), reste sur le récipient, caractérisé en ce qu'un joint de coupe (5) séparant l'élément assurant l'authenticité (3) de la partie de capsule (2) présente sur toute sa circonférence, de manière ininterrompue et alternative, des tronçons (8, 11, 12, 15, 17) et en ce qu'entre l'élément assurant l'authenticité (3) et la partie de capuchon (2), des filets d'arrachement (4) sont disposés dans la paroi latérale (6) du capuchon en faisant saillie vers l'intérieur, les tronçons engagés l'un dans l'autre servant d'entraîneurs lors de la fermeture.

2. Capuchon selon la revendication 1, caractérisé en ce que le joint de coupe (17) est de forme ondulée.

3. Capuchon selon la revendication 1, caractérisé en ce que le joint de coupe (5) présente des tronçons en dents de scie (8).

4. Capuchon selon la revendication 3, caractérisé en ce que les tronçons en dents de scie (8) du joint de coupe (5) présentent chacun, dans le sens du vissage, un flanc antérieur raide (9), à la suite duquel vient un flanc descendant aplati (10).

5. Capuchon selon la revendication 1, caractérisé en ce que les tronçons alternés du joint de coupe (5) sont conçus sous forme de tronçons quadrilatères (11) (carrés ou rectangulaires).

6. Capuchon selon la revendication 1, caractérisé en ce que le joint de coupe est formé de tronçons (12) en forme de demi-trapèze.

7. Capuchon selon la revendication 6, caractérisé en ce que les tronçons en forme de demi-trapèze (12) présentent chacun un bord antérieur (13) parallèle à l'axe et un bord postérieur (14) descendant obliquement, relativement au sens de rotation.

8. Capuchon selon la revendication 1, caractérisé en ce que le joint de coupe (5) est formé de tronçons trapézoïdaux (15).

## Claims

1. Closure cap, particularly for bottle-like containers, with an originality retaining element (3) connected to a cap part (2) by tear-off webs (4) and which remains on the container after the closure has been opened for the first time by tearing of the tear-off webs (4), characterised in that a cut joint (5) which separates the originality retaining element (3) from the cap part (2) has over its entire periphery uninterruptedly and periodically alternating portions (8, 11, 12, 15, 17) and in that there are between the originality retaining element (3) and the cap part (2) inwardly projecting tear-off webs (4) disposed in the cap shell (6), the inter-engaging portions serving as entraining means when the container is sealed.

2. Cap according to Claim 1, characterised in that the cut joint (17) is of undulating construction.

- 3. Cap according to Claim 1, characterised in that the cut joint (5) has sawtooth-shaped portions (8).

4. Cap according to Claim 3, characterised in that the sawtooth-shaped portions (8) of the cut joint (5) have in the screw-on direction steep front flanks (9) each of which has adjacent to it a gradually falling trailing flank (10).

5. Cap according to Claim 1, characterised in that the alternating portions of the cut joint (5) are constructed as quadralateral (square or rectangular) portions (11).

6. Cap according to Claim 1, characterised in that the cut joint (5) is formed from semi-trapezoidal portions (12).

7. Cap according to Claim 6, characterised in that the semitrapezoidal portions (12) each comprise in reference to the direction of rotation an axially parallel leading edge (13) and an oblique falling trailing edge (14).

8. Cap according to Claim 1, characterised in that the cut joint (5) consists of trapezoidal portions (15).
